# EUROPÄISCHE PATENTSCHRIFT

(11) **EP 4 137 636 B1**
(45) Veröffentlichungstag und Bekanntmachung des Hinweises auf die Patenterteilung: **10.09.2025**
(21) Anmeldenummer: 22172904.9
(22) Anmeldetag: 12.05.2022
(51) Int. Cl.: D21F 7/08, D21F 11/00, B28B 1/52

(54) **TEXTILBAHN SOWIE VERWENDUNG EINER SOLCHEN**
TEXTILE WEB AND USE
BANDE TEXTILE ET UTILISATION D'UNE TELLE BANDE

(30) Priorität: 20.08.2021 DE 202021104492 U
(43) Veröffentlichungstag der Anmeldung: 22.02.2023
(73) Patentinhaber: Heimbach GmbH, 52353 Düren (DE)
(72) Erfinder: Zils, Frank, 52399 Merzenich (DE)
(74) Vertreter: Paul & Albrecht Patentanwälte PartG mbB

(56) Entgegenhaltungen:
- EP-A1- 0 549 147
- DE-A1- 102006 022 235
- DE-U1- 202006 019 681
- DE-U1- 202022 101 383
- US-A1- 2003 183 358

## Beschreibung

Die Erfindung betrifft eine Textilbahn, insbesondere einen Markierfilz, umfassend einen Träger mit wenigstens zwei Multiaxiallagen, die sich in einer Längsrichtung und in einer quer zu der Längsrichtung verlaufenden Querrichtung erstrecken, wobei die Multiaxiallagen in Querrichtung gesehen wenigstens teilweise aus mehreren, aneinander liegenden Teilbahnen zusammengesetzt sind, wobei die Teilbahnen sich in einer Teilbahnlängsrichtung erstreckende Längsfäden und sich quer dazu, in einer Teilbahnquerrichtung erstreckende Querfäden umfassen, und die Längsfäden der Teilbahnen der jeweiligen Multiaxiallage einen Winkel mit der Längsrichtung der jeweiligen Multiaxiallage einschließen und die Querfäden der Teilbahnen der jeweiligen Multiaxiallage einen Winkel mit der der jeweiligen Multiaxiallage einschließen. Darüber hinaus betrifft die Erfindung die Verwendung einer Textilbahn.

Die DE 20 2006 019 681 U1 offenbart eine Textilbahn, die als Basis für eine Papiermaschinenbespannung dient. Die Textilbahn umfasst Längsfäden und sich quer dazu erstreckende Querfäden. In Querrichtung gesehen ist sie wenigstens teilweise aus mehreren, aneinander liegenden Teilbahnen zusammengesetzt, welche gerade Bahnränder aufweisen, die miteinander verbunden sind. Die Teilbahnen erstrecken sich im Wesentlichen in Längsrichtung der Textilbahn und sind dadurch gebildet, dass ein oder mehrere Teilbahnstreifen in Längsrichtung der Textilbahn sowie wendelförmig quer dazu, mit anderen Worten insbesondere Helix-artig, fortschreitend gewickelt worden sind. Die Teilbahnen weisen an ihren Bahnrändern überstehende Querfadenabschnitte auf und es erstreckt sich dort längs der Bahnränder jeweils ein Füllfaden. Die Teilbahnen sind über Nähfäden miteinander derart vernäht, dass der Füllfaden bzw. die Füllfäden jeweils beidseitig von dem Nähfaden bzw. den Nähfäden eingeschlossen sind.

Eine weitere Textilbahn ähnlicher Art ist aus der EP 0 947 623 A1 vorbekannt. Diese stimmt von ihrem Aufbau her mit der Textilbahn aus der DE 20 2006 019 681 U1 im Wesentlichen überein. Hier sind die nebeneinanderliegenden Teilbahnen jedoch nicht vernäht, sondern in einem Überlappungsbereich durch Aufschweißen eines Verbindungsfadens miteinander verschweißt.

Bei der Zellstoffproduktion kommen Markierfilze zum Einsatz, um die Oberfläche der Zellstofflagen zu strukturieren. Hier kann einerseits infolge einer vergrößerten Oberfläche die Trocknung verbessert und andererseits infolge einer griffigen Oberfläche mit höherer Haftreibung ein Rutschen der Lagen beim Stapeln von Tafeln verhindert werden. Zellstoffmaschinen arbeiten nach ähnlichem Prinzip wie Papiermaschinen.

Faserzementplatten werden in der Regel auf sogenannten Hatschek-Maschinen (ähnlich der Kartonproduktion) mit Siebzylindern hergestellt. Beim Hatschek-Prinzip werden über diese Rundsiebe entsprechend deren Anzahl nachfolgend mehrere Faserzement-Schichten zu einer Bahn auf einen Filz aufgebaut. Diese mehrschichtige Faserzement-Bahn wird wiederum in mehreren Bahnlagen auf eine Formier-Walze aufgewickelt, insbesondere eine Bahnlage mit jeder Formierwalzenumdrehung. Bei Erreichen der geforderten Lagenanzahl bzw. Gesamtdicke der Faserzement-Wicklung wird diese in endlicher Form von der Formierwalze abgetrennt, abgelegt und anschließend zu einer Flachplatte flach gepresst. Aus den Flachplatten können in einem nachfolgenden Prozess maschinell Wellplatten geformt und verpresst oder "von Hand" spezielle Handformteile geformt werden.

Damit die einzelnen Faserzement-Bahnlagen dieser Produkte nicht delaminieren, erhalten sie über ihre filzseitigen Schicht(en) jeweils vor der Aufwicklung der entsprechenden Faserzement-Bahn auf die Formierwalze eine Oberflächenstrukturierung infolge der Prägung durch einen Markierfilz, welche eine Verankerung der Bahnlagen beim Pressen und somit eine verbesserte Lagenhaftung ermöglicht. Der Hatschek-Prozess ist beispielsweise in der WO 2017/001230 A2 beschrieben.

Die DE 1 948 217 A1 offenbart Maschinenfilze für die Papier-, Zellulose- und Asbest-Zementindustrie, die mit einem Grundgewebe versehen sind, dessen in Arbeitslage längsgerichteten Garne aus gesponnenen Fäden aus Wolle und/oder Stapelfasern oder Mehrfachfasern, sogenannten Multifile, bestehen und auf dessen einer oder beiden Seiten Wattierungen aufgenadelt sind. Zwecks Verminderung des Einlaufens des Filzes in der Breite und gleichzeitig zur Aufrechterhaltung der Offenheit des Maschinenfilzes bestehen die querverlaufenden Garne des Grundgewebes in Arbeitslage gänzlich oder teilweise aus Kunststoffeinzelfasern, sogenannten Monofilen, mit einer Stärke von 0,2 mm bis 0,6 mm. Es ist offenbart, dass mittels der Maschinenfilze praktisch eine vollständige Markierungsfreiheit erhalten werden kann.

Die EP 2 729 608 A1 offenbart einen Filz zur Herstellung von Faserzementartikeln und zugehörige Verfahren. Der Filz umfasst eine Trägergewebelage (Flachgewebe/Rundgewebe) und ein Faservlies.

Aus der WO 03/069056 A1 geht ein Gewebesieb für Entwässerungsmaschinen hervor. Dieses umfasst saugfähige, kompressible Zwirne mit einem größeren Querschnitt in regelmäßigen MD-Abständen.

Die DE 20 2022 101 383 U1 offenbart ein Transportband mit einem Multiaxial-Träger.

Die US 2003/0183358 A1 offenbart eine Textilbahn der eingangs genannten Art.

Vor allem an Faserzement-Filzen, die auf konventionell gewebten groben Trägergeweben mit vergleichsweise dicken Monofilament-Zwirnen basieren, wird teilweise als nachteilig erachtet, dass konventionell gewebte Träger hinsichtlich ihrer Abmessungen infolge der maximalen Webmaschinenbreite eingeschränkt sind. Bei Rundgeweben kann insbesondere ein Engpass bestehen, was die Gewebe- bzw. Filzlänge angeht (Gewebe-Schuss in Maschinen- bzw. Längsrichtung der Zellstoffentwässerungs-/Faserzement-Maschinen), und bei Flachgeweben hinsichtlich der Gewebe- bzw. Filzbreite (Gewebe-Schuss in Querrichtung der Zellstoffentwässerungs-/Faserzement-Maschinen).

Es besteht Bedarf daran, diese dimensionalen Beschränkungen zu überwinden. Darüber hinaus besteht ein Bedarf an Textilbahnen, mittels derer Faserzement-Wellplatten bzw. Zellstoff-Tafeln mit besonders geeigneten Markierungen versehen werden können, die sich gleichzeitig mit moderatem Aufwand fertigen lassen und sich durch eine hohe Stabilität und lange Lebensdauer auszeichnen.

Es ist eine Aufgabe der vorliegenden Erfindung, eine Textilbahn anzugeben, welche diese Vorteile bietet.

Diese Aufgabe wird bei einer Textilbahn der eingangs genannten Art durch die Merkmale des Anspruchs 1 gelöst.

Gegenstand der Erfindung ist auch die Verwendung einer erfindungsgemäßen Textilbahn als Markierfilz, insbesondere im Rahmen der Herstellung von Faserzement-Platten, bevorzugt Faserzement-Wellplatten, oder zur Zellstoffentwässerung.

Dass die Längsfäden der Teilbahnen der jeweiligen Multiaxiallage des Trägers der erfindungsgemäßen Textilbahn einen Winkel mit der Längsrichtung der jeweiligen Multiaxiallage einschließen und die Querfäden der Teilbahnen der jeweiligen Multiaxiallage einen Winkel mit der Querrichtung der jeweiligen Multiaxiallage einschließen, bedeutet, dass der jeweilige Winkel nicht Null ist, die Längsfäden bzw. Querfäden mit anderen Worten nicht parallel zur Längs- bzw. Querrichtung der (jeweiligen) Lage orientiert, sondern gegenüber diesen geneigt bzw. verkippt sind. Neben der Längsachse der bzw. der jeweiligen Lage existiert somit noch eine davon verschiedene Längsfadenachse. Für die Lagen-Querrichtung und die Querfäden gilt das Gleiche. Da mehr als die üblichen zwei Lagen-Hauptachsen (längs und quer) existieren, wird auch von Multiaxiallagen gesprochen.

Die Erfindung basiert mit anderen Worten auf der Erkenntnis, dass mittels Multiaxiallagen eine optimale Markierung von Faserzementplatten und auch Zellstofftafeln erhalten werden kann, wenn die Multiaxiallagen gezielt mit Markierfäden versehen werden, deren Dicke die Dicke anderer, insbesondere jeweils benachbarter Fäden der Lage, überschreitet.

In Querrichtung, insbesondere Teilbahnquerrichtung gesehen wechseln sich Markier-Längsfäden mit einer größeren Dicke und dünnere Längsfäden mit einer geringeren Dicke ab. Alternativ oder zusätzlich wechseln sich in Längsrichtung, insbesondere Teilbahnlängsrichtung gesehen Markier-Querfäden mit einer größeren Dicke und dünnere Querfäden mit einer geringeren Dicke ab. Im Bereich eines Markier-Fadens oder auch im Bereich mehrerer aufeinanderfolgender Markierfäden zeichnet sich die (jeweilige) Multiaxiallage - verglichen mit Bereichen, in denen ein dünnerer Faden bzw. mehrere aufeinanderliegende dünnere Fäden liegen - durch eine größere Dicke aus. Die Dicke der bzw. der jeweiligen Multiaxiallage ist also nicht über deren gesamte Ausdehnung konstant, sondern variiert infolge der unterschiedlichen Fadendimensionen.

Die erfindungsgemäße Textilbahn ermöglicht durch die Nutzung von Markierfäden die Erzeugung von sehr ausgeprägten und klaren Markierabdrücken in Faserzement-Wellplatten bzw. Zellstofftafeln, was sich als besonders geeignet erwiesen hat. Da bei der erfindungsgemäßen Textilbahn eine oder mehrere Multiaxiallagen für die Markierung genutzt werden, sind die in der Faserzement-Wellplatte bzw. in der Zellstofftafel resultierenden Markierungen dabei nicht parallel zur Längs- und Querrichtung der Textilbahn - und des resultierenden Produktes - ausgerichtet, sondern zeichnen sich durch einen diagonalen Verlauf aus, was ich als besonders vorteilhaft erwiesen hat.

Die unter Nutzung erfindungsgemäßer Textilbahnen in Faserzementplatten erhältlichen Markierungen können beispielsweise der Gewährleistung der Lagenhaftung bei der Formung der Wellen zum Erhalt von Faserzementwellplatten bzw. der Formung spezieller Geometrien zum Erhalt von Handformteilen dienen. Die unter Nutzung erfindungsgemäßer Textilbahnen in Zellstoffen, insbesondere Zellstofflagen, erhältlichen Markierungen können beispielsweise dazu dienen, eine vergrößerte Oberfläche für eine bessere Trocknung bereitzustellen und andererseits infolge einer griffigen Oberfläche mit höherer Haftreibung ein Rutschen der Lagen beim Stapeln von Tafeln zu verhindern. Zellstoffmaschinen arbeiten nach ähnlichem Prinzip wie Papiermaschinen.

Der Helix-artige Verlauf von Markier-Quer- und/oder Längsfäden über die Arbeitsbreite kann einen besonderen Präge-Effekt für die Oberflächenstrukturierung von Faserzement- und Zellstoffprodukten ergeben. Es ist eine diagonal orientierte Markierung in Richtung der Längsfäden oder der Querfäden oder in beiden Richtungen möglich. Die Kombination von MD-Markierfäden (Längsrichtung) und CD-Markierfäden (Querrichtung) kann die Prägung verstärken.

Die erfindungsgemäße Nutzung von Multiaxiallagen bietet den weiteren großen Vorteil, dass die Dimensionsbeschränkungen konventionell hergestellter Textilbahnen, insbesondere als Flach- und/oder Rundgewebe ausgebildete Träger für Filze, auf einfache Weise überwunden werden können. Multiaxiallagen werden erhalten, indem ein oder mehrere Teilbahnstreifen in Längsrichtung der Textilbahn sowie wendelförmig quer dazu fortschreitend gewickelt werden. Mit anderen Worten kann aus einem Teilbahnstreifen gegebener, insbesondere vergleichsweise geringer Breite durch das Helix-artige Wickeln eine Textilbahn erhalten werden, deren Breite die des Teilbahnstreifens um ein Vielfaches überschreitet. Die finale Breite in Abhängigkeit der Faserzement- bzw. Zellstoff-Maschine kann sehr flexibel erzielt werden, insbesondere durch Anpassung der Breite des Teilbahnstreifens und der Anzahl der Wicklungen. Insbesondere durch gegebene Webmaschinenbreiten bedingte Maschinenengpässe in Bezug auf maximal herstellbare Filzabmessungen können somit überwunden werden. Auch wird es möglich, unabhängig von geforderten Enddimensionen der Markier-Filze Vorratsware in Form von Textil-Teilbahnen bereitzustellen, welche kurzfristig nach Auftragseingang entsprechend der kundenspezifischen Maße eingeteilt und konfektioniert werden kann.

Rein beispielhaft für Breiten von Teilbahnstreifen seien solche im Bereich von 50 bis 150 cm, beispielsweise 102 cm genannt.

Beispielsweise können Vorratsrollen mit bis zu mehreren hundert Metern Länge hergestellt werden. Aus diesen Bahnen kann dann flexibel jedes Trägermaß aus dem min/max Spektrum hergestellt werden. Bei konventionellen, zirkular gewebten Endlosträgern muss die für das vorgesehene Längenmaß benötigte Kette vorhanden sein.

Die erfindungsgemäße Textilbahn kann sich des Weiteren durch eine vergleichsweise offene Struktur, insbesondere Trägerstruktur auszeichnen, was die Reinigung der Textilbahn deutlich vereinfacht.

Schließlich hat sich gezeigt, dass aus Multiaxiallagen - selbst bei vergleichsweise offener Konfiguration - ein besonders stabiler Träger erhalten werden kann, was in eine besonders lange Lebens- und Laufzeit der erfindungsgemäßen Textilbahn resultiert. Die erfindungsgemäße Textilbahn lässt sich ferner mit vergleichsweise geringem Aufwand fertigen.

Markierfäden können entweder Längsfäden oder Querfäden oder auch Längs- und Querfäden der bzw. wenigstens einer der Multiaxiallagen sein.

Weist die Textilbahn Markier-Längsfäden auf, zeichnet sich eine bevorzugte Ausführungsform dadurch aus, dass für zumindest einige, bevorzugt alle Markier-Längsfäden gilt, dass das Verhältnis von deren Dicke zu der Dicke insbesondere benachbarter dünnerer Längsfäden im Bereich von 1,5:1 bis 6:1 liegt. Alternativ oder zusätzlich kann gelten, dass die Dicke der Markier-Längsfäden die Dicke insbesondere benachbarter dünnerer Längsfäden um wenigstens 0,1 mm überschreitet.

Wenn die Textilbahn alternativ oder zusätzlich Markier-Querfäden aufweist, gilt in vorteilhafter Weiterbildung zumindest für einige, bevorzugt alle Markier-Querfäden, dass das Verhältnis von deren Dicke zu der Dicke insbesondere benachbarter dünnerer Querfäden im Bereich von 1,5:1 bis 6:1 liegt. Alternativ oder zusätzlich kann gelten, dass die Dicke der Markier-Querfäden die Dicke insbesondere benachbarter dünnerer Längsfäden um wenigstens 0,1 mm überschreitet.

Als besonders geeignet hat sich ferner erwiesen, wenn zumindest für einige Markier-Längsfäden gilt, dass deren Dicke im Bereich von 0,3 mm bis 1,2 mm, bevorzugt 0,4 mm bis 0,8 mm, besonders bevorzugt 0,4 mm bis 0,6 mm liegt.

Zumindest für einige dünnere Längsfäden gilt weiter bevorzugt, dass deren Dicke im Bereich von 0,2 mm bis 0,9 mm, bevorzugt 0,3 mm bis 0,6 mm, besonders bevorzugt 0,3 mm bis 0,4 mm, liegt.

Ferner kann zumindest für einige Markier-Querfäden gilt, dass deren Dicke im Bereich von 0,3 mm bis 1,2 mm, bevorzugt 0,4 mm bis 0,8 mm, besonders bevorzugt 0,4 mm bis 0,6 mm liegt.

Alternativ oder zusätzlich kann zumindest für einige dünnere Querfäden gelten, dass deren Dicke im Bereich von 0,2 mm bis 0,9 mm, bevorzugt 0,3 mm bis 0,6 mm, besonders bevorzugt 0,3 mm bis 0,4 mm, liegt.

Die Dicke der Markier-Längsfäden und/oder Markier-Querfäden ist besonders bevorzugt größer gleich 0,5 mm.

Markierfäden und dünnere Fäden können grundsätzlich auf verschiedene - insbesondere regelmäßige - Weise alternieren. Beispielsweise kann für die oder wenigstens eine Markier-Multiaxiallage gelten, dass sich in Querrichtung gesehen jeweils genau ein Markier-Längsfaden und genau ein dünnerer Längsfaden abwechseln. Mit anderen Worten liegt ein Wechsel von 1:1 vor.

Natürlich ist auch möglich, dass sich in Querrichtung gesehen jeweils genau ein Markier-Längsfaden und mehrere nebeneinander liegende dünnere Längsfäden abwechseln. Dann liegt ein Wechsel von 1:n (mit n dünneren Fäden) vor. Rein beispielhaft seien ein 1:2- oder 1:3- oder 1:4- oder auch 1:5-Wechsel für die Längsfäden genannt. Die mehreren nebeneinander liegenden dünneren Fäden zeichnen sich dann bevorzugt durch die gleiche Dicke aus.

In analoger Weise kann vorgesehen sein, dass sich jeweils genau ein Markier-Querfaden und genau ein dünnerer Querfaden abwechseln, mit anderen Worten bezüglich der Querfäden ein Schuss-Wechsel von 1:1 von Markier- zu dünneren Fäden gegeben ist.

Auch können sich jeweils genau ein Markier-Querfaden und mehrere nebeneinander liegende dünnere Querfäden abwechseln, also ein 1:n-Wechsel der Querfäden vorliegen. Beispielhaft hierfür seien ein 1:2- oder 1:3- oder 1:4- oder auch 1:5-Schuss-Wechsel für die Querfäden genannt. Die mehreren nebeneinander liegenden dünneren Fäden zeichnen sich dann bevorzugt durch die gleiche Dicke aus.

Schließlich ist auch nicht ausgeschlossen, dass sich jeweils mehrere nebeneinanderliegende Markierfäden mit einem dünneren Faden abwechseln, mit anderen Worten ein n:1-Wechsel vorliegt, wobei dies sowohl für die Längs- als auch die Querfäden gelten kann.

Auch ein Wechsel von jeweils mehreren Markierfäden mit mehreren dünneren Fäden ist möglich, also ein n:n-Wechsel, wobei auch dies sowohl für die Längs- als auch die Querfäden gelten kann. Die mehreren jeweils nebeneinanderliegenden Markierfäden zeichnen sich dann bevorzugt durch die gleiche Dicke aus und/oder die mehreren nebeneinanderliegenden dünneren Fäden.

Bezüglich der Querschnittsform der Fäden hat sich beispielsweise folgendes bewährt. Zumindest einige der Längsfäden und/oder zumindest einige der Querfäden können z. B. einen runden Querschnitt aufweisen. Dies kann auch für alle Längsfäden und/oder alle Querfäden der Textilbahn gelten.

Es können insbesondere die Markier- und/oder dünneren Längsfäden und/oder die Markier- und/oder dünneren Querfäden einen runden Querschnitt aufweisen, wobei dies dann wiederum nur für einen Teil oder jeweils alle dieser Fadenarten gelten kann.

Im Falle runder Fadenquerschnitte entspricht die Dicke dem Durchmesser der Fäden.

Ein Beispiel einer Markier-Multiaxiallage weist ausschließlich Fäden mit rundem Querschnitt sowie Markierfäden nur in Längsrichtung auf. Beispielsweise können Längsfäden (wenigstens) zweier unterschiedlicher Durchmesser vorgesehen sein, konkret Markier-Längsfäden eines größeren und dünnere Längsfäden eines kleineren Durchmessers, die z. B. in einem Wechsel von 1:1, oder auch einem anderen Wechsel, alternieren, während alle Querfäden den gleichen Durchmesser aufweisen. Diese Ausgestaltung ermöglicht eine besonders geeignete Markierung. Der Durchmesser der gleich dicken Querfäden kann dann beispielsweise 0,35 mm oder 0,4 mm oder auch 0,5 mm betragen.

Alternativ oder zusätzlich dazu, dass die erfindungsgemäße Textilbahn Fäden mit einem runden Querschnitt aufweist, können auch Flachfäden vorhanden sein.

Entsprechend kann gelten, dass zumindest einige Längsfäden als Flachfäden ausgebildet sind, und/oder dass zumindest einige Querfäden als Flachfäden ausgebildet sind. Beispielsweise können zumindest einige Markier-Längsfäden als Flachfäden ausgebildet sein und/oder zumindest einige dünnere Längsfäden und/oder zumindest einige Markier-Querfäden und/oder zumindest einige dünnere Querfäden.

Rund- und/oder Flachfäden können dabei jeweils nur in einer oder auch mehreren bzw. allen Multiaxiallagen der erfindungsgemäßen Textilbahn vorhanden sein.

Flachfäden können beispielsweise einen zumindest im Wesentlichen rechteckigen oder auch ovalen Querschnitt aufweisen. Flachfäden sind im Querschnitt betrachtet breiter als dick. Im Falle eines rechteckigen Querschnitts beispielsweise entspricht die Dicke der Ausdehnung der kürzeren Rechteckseite.

Als weitere besonders geeignete Kombination hat sich beispielsweise erwiesen, wenn die oder wenigstens eine Markier-Multiaxiallage Markier-Längsfäden mit einem runden Querschnitt und als Flachfäden ausgebildete dünnere Längsfäden aufweist.

Die oder wenigstens eine Markier-Multiaxiallage kann auch als Flachfäden ausgebildete Markier-Längsfäden und dünnere Längsfäden mit einem runden Querschnitt aufweisen.

Die oder wenigstens eine Markier-Multiaxiallage kann ferner Markier-Querfäden mit einem runden Querschnitt und als Flachfäden ausgebildete dünnere Querfäden aufweist.

Alternativ oder zusätzlich ist es möglich, dass die oder wenigstens eine Markier-Multiaxiallage als Flachfäden ausgebildete Markier-Querfäden und dünnere Querfäden mit einem runden Querschnitt aufweist.

Ein weiteres Beispiel für eine besonders geeignete Markier-Multiaxiallage weist Längsfäden mit einem runden Querschnitt auf, die sich alle durch den gleichen Durchmesser auszeichnen, und Querfäden zweier verschiedener Querschnittsformen verschiedener Dimension, konkret Flach-Querfäden und Rund-Querfäden verschiedener Dicken. Beispielsweise können stärkere Querfäden mit kreisförmigem Querschnitt, die dann die Markier-Querfäden bilden, mit dünneren Flach-Querfäden, welche die dünneren Querfäden bilden, alternieren, zum Beispiel in einer Schussfolge von 1:1 oder 1:2, also ein Markierfaden gefolgt von einem bzw. zwei dünneren Fäden usw.. Auch diese Konfiguration des bzw. der Markier-Multiaxiallagen gewährleistet eine besonders geeignete Markierung.

Noch ein Beispiel für eine bevorzugte Ausführungsform einer Markier-Multiaxiallage weist Längsfäden mit einem runden Querschnitt auf, die sich alle durch den gleichen Durchmesser auszeichnen, und Querfäden mit kreisförmigem Querschnitt zweier verschiedener Durchmesser sowie Querfäden mit rechteckigem Querschnitt, insbesondere Flachfäden, zweier verschiedener Dicken, die z.B. in der Schussfolge 1:1, oder auch einer anderen Schussfolge, alternieren. Es sind mit anderen Worten sowohl Markier-Querfäden runden als auch rechteckigen Querschnitts und sowohl dünnere Querfäden runden als auch rechteckigen Querschnitts vorhanden. Es kann sich insbesondere um eine Gewebebindung der Art Schuss-Kreuz-Körper 2-2 entwickelt durch Teilen des Schussrapportes handeln (vgl. auch DIN 61101, insbesondere die zum Anmelde- bzw. Prioritätszeitpunkt gültige Fassung dieser DIN).

In Weiterbildung kann ferner vorgesehen sein, dass zumindest einige, bevorzugt alle Längsfäden und/oder zumindest einige, bevorzugt alle Querfäden durch Monofilamente und/oder insbesondere mehrstufige Zwirne, insbesondere aus Monofilamenten, geben sind.

Die einzelnen Monofilamente von insbesondere mehrstufigen Zwirnen können sich beispielsweise durch eine Dicke im Bereich von 0,2 bis 0,4 mm auszeichnen. Als Beispiele für Zwirnkonfigurationen seien genannt 0,2 mm x 6 (mehrstufig insbesondere: 0,2 mm x 2 x 3) oder 0,2 mm x 12 (mehrstufig insbesondere: 0,2 mm x 3 x 4) oder 0,2 mm x 16 oder 0,2 mm x 20 oder 0,3 mm x 9.

Eine besonders bevorzugte Ausführungsform zeichnet sich dadurch aus, dass die oder wenigstens eine, bevorzugt alle Multiaxiallagen ausschließlich Monofilamente umfassen oder daraus bestehen. Dann liegt mit anderen Worten eine rein monofile Konfiguration der multiaxialen Trägerkonstruktion vor, was sich als besonders geeignet erwiesen hat.

Auch kann vorgesehen sein, dass die oder wenigstens eine Multiaxiallage aus den Längs- und Querfäden gebildet wird, mit anderen Worten neben den Längs- und Querfäden keine weiteren Komponenten aufweist.

Eine weitere Ausführungsform zeichnet sich dadurch aus, dass die Teilbahnen der oder der jeweiligen Multiaxiallage als Gewebe oder Gewirke oder Fadengelege (längs und/oder quer) ausgebildet sind. Dann ist eine vergleichsweise offene Struktur gegeben, die insbesondere eine besonders gute Reinigung ermöglicht. Gewebe-Multiaxiallagen haben sich dabei als besonders geeignet erwiesen. In allen drei Fällen weisen die Multiaxiallagen bevorzugt möglichst offene Strukturen auf.

Die erfindungsgemäße Textilbahn bzw. zumindest Teile dieser, z. B. eine oder mehrere Multiaxiallagen, kann bzw. können ferner gefilzt, etwa gewalkt oder genadelt sein.

Bezüglich der Dicke der Multiaxiallagen hat sich beispielsweise bewährt, wenn diese im Bereich von 0,5 mm bis 2,0 mm, bevorzugt 0,8 mm bis 1,6 mm, besonders bevorzugt 1,0 mm bis 1,3 mm liegt.

Die erfindungsgemäße Textilbahn umfasst neben dem Träger mit den Multiaxiallagen zweckmäßiger Weise eine oder mehrere Vlieslagen. Ist eine oder sind mehrere Vlieslagen vorhanden, gilt bevorzugt, dass die Vlieslage oder Vlieslagen mit dem Träger und miteinander verbunden, bevorzugt vernadelt sind.

Eine Vlieslage kann insbesondere eine Decklage, mit anderen Worten eine oberste (bzw. im Falle einer unterseitigen Decklage unterste) Lage der erfindungsgemäßen Textilbahn bilden. Als besonders geeignet hat es sich erwiesen, wenn die erfindungsgemäße Textilbahn zwei Vlieslagen aufweist, die jeweils eine Decklage bilden, mit anderen Worten an beiden Seiten (produktseitig (PS) und maschinenseitig (MS)) durch eine Vlieslage abgeschlossen wird.

Ist eine oder sind mehrere Vlieslagen vorhanden, kann bzw. können sich diese durch ein Flächengewicht im Bereich von 100 g/m² bis 1000 g/m², insbesondere 100 g/m² bis 400 g/m² oder 150 g/m² bis 600 g/m², bevorzugt 150 g/m² bis 400 g/m², besonders bevorzugt 150 bis 200 g/m² auszeichnet.

Bezüglich einer maschinenseitigen (Deck-)Vlieslage gilt bevorzugt, dass deren Flächengewicht im Bereich von 100 g/m² bis 400 g/m², insbesondere 150 g/m² bis 200 g/m² liegt.

Eine produktseitige (Deck-)Vlieslage weist bevorzugt ein Flächengewicht im Bereich von 100 g/m² bis 1000 g/m², insbesondere 150 g/m² bis 600 g/m², bevorzugt 150 g/m² bis 400 g/m² auf.

Die oder wenigstens eine Vlieslage kann sich weiter bevorzugt durch eine Faserfeinheit im Bereich von 6,7 dtex bis 100 dtex, insbesondere 22 dtex bis 100 dtex, bevorzugt 44 dtex bis 67 dtex auszeichnen.

Allgemein gilt, dass eine (Deck-)Vlieslage möglichst dünn bzw. leicht ausgestaltet sein sollte, damit die Markierfäden einer oder mehreren insbesondere darunterliegender Markier-Multiaxiallage(n) ihre volle Wirkung entfalten können. Es hat sich beispielsweise bewährt, wenn deren Dicke im Bereich von 0,1 mm bis 2,0 mm, bevorzugt 0,3 mm bis 1,0 mm liegt.

In weiterer zweckmäßiger Ausgestaltung ist vorgesehen, dass wenigstens eine, bevorzugt alle Multiaxiallagen durch Helix-artiges Wickeln wenigstens einer Basisteilbahn, deren Breite die Breite der Textilbahn unterschreitet und deren Länge die Länge der Textilbahn überschreitet, erhalten wurde. Die (jeweilige) Basisteilbahn ist insbesondere durch einen vergleichsweise langen Teilbahnstreifen gegeben, der dann entsprechend Helix-artig in Breitenrichtung fortschreitend aufgewickelt wird, um eine Multiaxiallage zu erhalten.

Zweckmäßiger Weise erstrecken sich die Längsfäden der Teilbahnen einer Multiaxiallage zumindest im Wesentlichen parallel zueinander und/oder erstrecken sich die Querfäden der Teilbahnen einer Multiaxiallage zumindest im Wesentlichen parallel zueinander.

Unter zumindest im Wesentlichen parallel ist vorliegend insbesondere zu verstehen, dass eine Abweichung von maximal 15°, insbesondere maximal 10°, bevorzugt maximal 5° vorliegt.

Die Teilbahnen können gerade Längsränder aufweisen. Es ist auch möglich, dass die Teilbahnen sich durch andere Längsrandformen bzw. -verläufe auszeichnen. Sie können beispielsweise gezahnte oder mäanderförmige oder gewellte Längsränder aufweisen. Sowohl bei geraden als auch bei nicht geraden Längsrändern könnend die Teilbahnen formschlüssig auf Stoß aneinander in Anlage gebracht werden.

Jeweils nebeneinanderliegende Teilbahnen sind gemäß einem weiteren Ausführungsbeispiel bevorzugt an ihren Längsrändern miteinander verbunden. Sie können beispielsweise miteinander vernäht und/oder miteinander verklebt und/oder miteinander verschmolzen und/oder miteinander verschweißt sein. Benachbarte Teilbahnen könne sowohl auf Stoß aneinander liegen, als auch Überlappungsbereiche aufweisen.

Ein Verbinden benachbarter Teilbahnen durch Nähen kann beispielsweise wie in der DE 20 2006 019 681 U1 beschrieben verwirklicht sein. Demgemäß stehen sich nebeneinanderliegende Bahnränder auf Stoß gegenüber und dort ist zumindest ein Füllfaden lose eingelegt. Die Teilbahnen sind über Nähfäden miteinander derart vernäht, dass der Füllfaden bzw. die Füllfäden jeweils beidseitig von dem Nähfaden bzw. den Nähfäden eingeschlossen sind.

Eine Verschweißung kann beispielsweise, wie in der EP 0 947 623 A1 offenbart, mittels einer Ultraschallschweißeinrichtung erzielt werden. Dabei weisen die Teilbahnen an ihren Bahnrändern überstehende Fadenabschnitte auf, die überlappend ineinandergreifen, und über die Fadenabschnitte ist wenigstens ein Verbindungsfaden gelegt und mit den Fadenabschnitten verschweißt.

Alternativ oder zusätzlich zu einem Schweißen mittels Ultraschall hat sich für die vorliegende Erfindung das Laserschweißen als ganz besonders geeignet erwiesen. Ebenfalls geeignet ist ein Schweißen per Heizkeil und/oder Hochfrequenzschweißen.

Hinsichtlich der zwei oder mehr Multiaxiallagen gilt weiter bevorzugt, dass diese miteinander verbunden, insbesondere miteinander vernadelt sind.

Eine weitere vorteilhafte Ausführungsform zeichnet sich dadurch aus, dass der Winkel, den die Längsfäden einer Multiaxiallage mit der Längsrichtung dieser Multiaxiallage einschließen, mit dem Winkel, den die Längsfäden der oder einer anderen Multiaxiallage mit der Längsrichtung dieser anderen Multiaxiallage einschließen, betragsmäßig übereinstimmt, bevorzugt, wobei die beiden Winkel gegensinnig sind. Die Winkel zweier Multiaxiallagen, die man auch als Multiaxialwinkel bezeichnen kann, sind dann mit anderen Worten gleich groß aber entgegengesetzt, mit anderen Worten gegensinnig orientiert. Dies ermöglicht eine besonders gleichmäßige Kraftverteilung.

Der Winkel, den die Längsfäden der jeweiligen Multiaxiallage mit der Längsrichtung dieser Multiaxiallage einschließen, kann auch als Windungswinkel oder Multiaxialwinkel bezeichnet werden.

Auch kann für wenigstens eine Multiaxiallage gelten, dass der Winkel, den die Längsfäden der Multiaxiallage mit der Längsrichtung der Multiaxiallage einschließt, im Bereich von 0,6° bis 10°, insbesondere im Bereich von 1,5° bis 5°, bevorzugt im Bereich von 1,8° bis 4° liegt. Die Einstellung der Winkelgröße verhält sich umgekehrt proportional zur Länge der Textilbahn - bei definierter Breite der Teilbahn. Mit anderen Worten kann gelten, dass, je länger die Textilbahn bei gegebener Breite der Teilbahn bzw. Teilbahnen ist, desto kleiner der Winkel zur Längsrichtung dieser ausfällt. Rein beispielhafte geeignete Kombinationen von Textilbahnlängenbereichen und zugehörigen Winkelbereichen sind eine Textilbahnlänge von 6 mm bis 100 m und ein Winkel von 10° bis 0,6°, eine Textilbahnlänge von 12 m bis 60 m und ein Winkel von 5° bis 1,5°, eine Textilbahnlänge von 15 m bis 45 m und ein Winkel von 4° bis 1,8°.

Die Breite der erfindungsgemäßen Textilbahn kann verschieden ausfallen und in Abhängigkeit des Anwendungsfalles gewählt werden. Sie kann beispielsweise im Bereich von 1 bis 12 m liegen. Die Breiten der Faserzementfilze werden zweckmäßiger Weise an die jeweils in den Ländern geltenden nationalen Standardformate der Faserzementplatten angepasst: Standardmäßige Breiten von Faserzementfilzen, insbesondere DIN-analog gefertigte Breiten, betragen beispielsweise 1,5 m zur Herstellung von Einfachplatten und 2,6 m zur Herstellung von Doppelplatten. Für die Zellstoffentwässerung kann die Breite beispielsweise im Bereich von 2,5 m bis 10,6 m liegen.

Eine weitere Ausführungsform zeichnet sich dadurch aus, dass die Textilbahn zwei aufeinanderliegende Markier-Multiaxiallagen umfasst, wobei die beiden aufeinanderliegenden Markier-Multiaxiallagen durch eine auf sich selbst abgelegte Endlosschlaufe gebildet werden.

Prinzipiell reicht es zum Erzielen der Markierung aus, wenn die Textilbahn eine Markier-Multiaxiallage mit Markier-Längsfäden und/oder Markier-Querfäden aufweist. Alternativ kann sie mehr als eine solche Lage umfassen. Dies kann sich auch fertigungsbedingt ergeben. Beispielsweise kann ein zwei Markier-Multiaxiallagen umfassender oder auch daraus bestehender Träger erhalten werden, indem eine Markier-Multiaxiallage, z. B. als Gewebe oder Fadengelege oder auch Gewirke mit Längs- und Querfäden als Endlosschlaufe gefertigt und dann unter Bildung zweier in Querrichtung verlaufender Faltstellen (Querrichtungs- bzw. CD-Faltstellen) auf sich selbst abgelegt wird. Somit werden zwei aufeinanderliegende Markier-Multiaxiallagen mit entgegengesetztem Windungswinkel erhalten. Im Bereich bzw. nahe der Faltstellen kann jeweils eine Naht vorgesehen werden, so dass sich Schlaufen ergeben, die zur Verbindung der freien Enden zum Erhalt einer Endlosschlaufe (halber Länge der ursprünglichen Endlosschlaufe, die auf sich selbst abgelegt wurde) verbunden werden können. In diesem Falle liegt ein Träger mit Naht vor.

Auch ist es möglich, zwei Multiaxiallagen in Form zweier Endlosschlaufen insbesondere mit gegensinnigem Windungswinkel zu fertigen bzw. bereitzustellen und übereinander zu bringen, z.B. eine Endlosschlaufe von der Seite her in die andere einzuschieben.

Eine weitere Ausführungsform kann sich entsprechend dadurch auszeichnen, dass die Textilbahn zwei aufeinanderliegende Multiaxiallagen umfasst, wobei die beiden aufeinanderliegenden Multiaxiallagen jeweils durch eine von zwei aufeinanderliegenden Endlosschlaufen gebildet werden, bevorzugt, wobei nur eine der Multiaxiallagen als Markier-Multiaxiallage mit Markier-Längsfäden und/oder Markier-Querfäden ausgebildet ist, insbesondere die äußere. Weiter bevorzugt gilt dann, dass sich die Markier-Multiaxiallage näher an einer Produktseite der Textilbahn befindet und die Multiaxiallage ohne Markierfäden näher an einer Maschinenseite dieser.

Im Falle zweier aufeinanderliegender Endlosschlaufen ist keine CD-Faltstelle und keine Naht im Bereich einer bzw. mehrerer solcher vorhanden, so dass man auch von einem Träger ohne Naht sprechen kann. Dann kann eine Multiaxial-Endlosschlaufe mit und eine ohne Markierfäden gefertigt bzw. verwendet werden, so dass im Ergebnis ein Träger mit zwei Multiaxiallagen erhalten wird, von denen nur eine Lage eine Markier-Multiaxiallage ist. Die Markier-Multiaxiallage liegt dann zweckmäßiger Weise an bzw. näher an der Produktseite.

Weitere Merkmale und Vorteile der vorliegenden Erfindung werden anhand der nachfolgenden Beschreibung von Ausführungsformen erfindungsgemäßer Textilbahnen unter Bezugnahme auf die beiliegende Zeichnung deutlich. Darin ist:
- Figur 1: ein Ausführungsbeispiel einer erfindungsgemäßen Textilbahn mit zwei Multiaxiallagen und einer produkt- sowie einer maschinenseitigen Deck-Vlieslage in stark vereinfachter, schematischer Schnittdarstellung;
- Figur 2: eine rein schematische Aufsicht auf den Träger der Textilbahn aus Figur 1;
- Figur 3: die Helix-artige Wicklung eines Teilbahnstreifens zum Erhalt einer Multiaxiallage in rein schematischer Darstellung;
- Figur 4: eine rein schematische Teildarstellung eines ersten Ausführungsbeispiels einer Markier-Multiaxiallage in Form von Fadengelegen, die Markier-Längsfäden umfasst, wobei Teilbahnen dieser mittels einer Laserschweißeinrichtung verbunden werden;
- Figur 5: eine rein schematische Teildarstellung eines zweiten Ausführungsbeispiels einer Markier-Multiaxiallage in Form eines Gewebes, die Markier-Querfäden umfasst;
- Figur 6: eine rein schematische Teildarstellung eines dritten Ausführungsbeispiels einer Markier-Multiaxiallage in Form eines Gewebes, die Markier-Querfäden umfasst;
- Figur 7: eine Teildarstellung eines Markierabdrucks, der mit einer erfindungsgemäßen Textilbahn erhalten wurde;
- Figur 8: eine Teildarstellung eines Markierabdrucks, der mit einer konventionellen Textilbahn erhalten wurde; und
- Figur 9: eine Teildarstellung eines weiteren Markierabdrucks, der mit einer weiteren konventionellen Textilbahn erhalten wurde.

In den Figuren sind gleiche Komponenten bzw. Elemente mit gleichen Bezugszeichen versehen.

Die Figur 1 zeigt in rein schematischer Schnittdarstellung ein Ausführungsbeispiel einer erfindungsgemäßen Textilbahn 1, die als Markierfilz für die Faserzementplattenherstellung bzw. Zellstoffentwässerung ausgebildet ist.

Der Markierfilz 1 ist mehr-, konkret vierlagig ausgestaltet. Er umfasst einen zweilagigen Träger 2 sowie zwei Vlieslagen 3, 4, von denen eine Vlieslage 3 produkt- und die andere Vlieslage 4 maschinenseitig des Trägers 2 angeordnet ist. Der Träger 2 umfasst zwei Multiaxiallagen 5, 6, eine produktseitige Multiaxiallage 5 und eine maschinenseitige Multiaxiallage 6. Die beiden Vlieslagen 3, 4 sind mit dem Träger 2, also den beiden Multiaxiallagen 5, 6, vernadelt.

Es sei angemerkt, dass in der stark vereinfachten Figur 1 die innere Struktur der vier Lagen 3, 4, 5, 6 nicht dargestellt ist. Diese Figur soll nur dazu dienen, den mehrlagigen Aufbau zu veranschaulichen. Weiterhin sei betont, dass eine erfindungsgemäße Textilbahn, insbesondere ein erfindungsgemäßer Markierfilz 1 selbstverständlich auch mehr oder weniger als vier Lagen umfassen bzw. aus mehr oder weniger als vier Lagen bestehen kann. Beispielsweise können auch mehr oder weniger Vlieslagen 3, 4 vorhanden sein. Der Träger 2 kann ferner mehr als zwei Multiaxiallagen und/oder andere, nicht als Multiaxiallagen ausgebildete Lagen umfassen.

Bezüglich der Multiaxiallagen 5, 6 des gezeigten Beispiels gilt, dass sie sich in einer Längsrichtung und in einer quer zu der Längsrichtung L verlaufenden Querrichtung Q erstrecken. Die beiden Richtungen L, Q können z.B. der Figur 2 entnommen werden, welche eine rein schematische Aufsicht auf den Träger 2 aus Figur 1 zeigt, und zwar auf dessen Produktseite. Jede der beiden Multiaxiallagen 5, 6 des Trägers 2 ist in Querrichtung gesehen aus mehreren, aneinander liegenden Teilbahnen 7 zusammengesetzt. In Figur 2 sind die Teilbahnen 7 der in dieser Figur oberen, produktseitigen Multiaxiallage 5 mit durchgezogenen und die unmittelbar darunterliegenden Teilbahnen 7 der maschinenseitigen Multiaxiallage 6 mit gestrichelten Linien dargestellt.

Jede Träger-Teilbahn 7 umfasst sich in einer Teilbahnlängsrichtung TL erstreckende Längsfäden 8, 9 und sich orthogonal dazu, in einer Teilbahnquerrichtung TQ erstreckende Querfäden 10. Die Längs- und Querfäden 8, 9, 10 können der rein schematischen Figur 4 entnommen werden, welche beispielshaft und nur abschnittsweise zwei benachbarte Teilbahnen 7 einer Multiaxiallage 5, 6 zeigt. Jede Teilbahn 7 - und auch die Multiaxiallage 5, 6 als solche - ist durch ein Fadengelege gegeben.

Die Längsfäden 8, 9 der Teilbahnen 7 der jeweiligen Multiaxiallage 5, 6 - und somit die Teilbahnlängsrichtung TL - schließen einen Winkel α, α' mit der Längsrichtung L der jeweiligen Multiaxiallage 5, 6 ein. In analoger Weise schließen die Querfäden 10 der Teilbahnen 7 - und somit die Teilbahnquerrichtung TQ - der jeweiligen Multiaxiallage 5, 6 einen Winkel β, β' mit der Querrichtung Q der jeweiligen Multiaxiallage 5, 6 ein.

Dass ein Winkel eingeschlossen wird bedeutet, dass der jeweilige Winkel α, α', β, β' nicht Null ist, die Längsfäden 8, 9 bzw. Querfäden 10 mit anderen Worten nicht parallel zur Längs- bzw. Querrichtung L, Q der Multiaxiallage 5, 6 orientiert, sondern gegenüber diesen geneigt bzw. verkippt sind. Neben der Längsachse L der Lagen 5, 6 existiert somit für jede Multiaxiallage 5, 6 noch eine davon verschiedene Längsfadenachse. Für die Lagen-Querrichtung und die Querfäden 10 gilt das Gleiche. Da mehr als die üblichen zwei Lagen-Hauptachsen (längs und quer) existieren, kann man auch von Multiaxiallagen sprechen.

Es sei angemerkt, dass in der rein schematischen Figur 2 die die Teilbahnquerrichtungen TQ repräsentierenden Pfeile überzogen gegenüber der Querrichtung Q verkippt dargestellt sind, um die Abweichung zu dieser deutlich zu veranschaulichen. Diese Richtungen stehen jeweils tatsächlich orthogonal zur Längsrichtung TL der jeweiligen Teilbahnen 7.

Bei dem gezeigten Beispiel gilt, dass der Winkel α, den die Längsfäden 8, 9 der produktseitigen Multiaxiallage 5 mit der Längsrichtung L dieser Multiaxiallage 5 einschließen, mit dem Winkel α', den die Längsfäden 8, 9 der anderen, maschinenseitigen Multiaxiallage 6 mit der Längsrichtung L dieser anderen Multiaxiallage 6 einschließen, betragsmäßig übereinstimmt jedoch, wie man erkennt, gegensinnig ist. Bei dem dargestellten Beispiel betragen α und α' jeweils etwa 3°. Auch bezüglich der Winkel β und β' gilt, dass sie betragsmäßig gleich jedoch gegensinnig orientiert sind und jeweils etwa 3° betragen. Dies, da die Längsrichtung L und Querrichtung Q und die Teilbahnlängsrichtung TL und Teilbahnquerrichtung TQ orthogonal zueinander sind und zwar bei beiden **Multiaxiallagen** 5, 6. Die Winkel α, α', β und β' können auch als Windungswinkel oder Multiaxialwinkel bezeichnet werden.

Beide Multiaxiallagen 5, 6 wurden durch Helix-artiges Wickeln wenigstens einer Basisteilbahn 11, deren Breite die Breite des Markierfilzes 1 um ein Mehrfaches unterschreitet und deren Länge die Länge des Markierfilzes 1 um ein Mehrfaches überschreitet, erhalten. Dieses Wickeln ist in der Figur 3 rein schematisch und beispielshaft für eine Multiaxiallage 5, 6 und unter Nutzung einer Basisteilbahn 11 gezeigt. Für einen komfortablen, einfachen Wicklungsvorgang können Rollen 12 genutzt werden, um welche die Wicklung erfolgt.

Für wenigstens eine der Multiaxiallagen 5, 6, gilt ferner, dass ein Teil deren Längsfäden 8, 9, Markier-Längsfäden 8, eine größere Dicke aufweist, als weitere, den Markier-Längsfäden 8 insbesondere jeweils benachbarte Längsfäden, dünnere Längsfäden 9, und/oder, dass ein Teil deren Querfäden, Markier-Querfäden, eine größere Dicke aufweist, als weitere, den Markier-Querfäden insbesondere jeweils benachbarte Querfäden, dünnere Querfäden.

Bei dem Beispiel gemäß den Figuren 1 und 2 sind die beiden Multiaxiallagen 5, 6 von ihrem Aufbau her gleich ausgebildet und stellen beide Markier-Multiaxiallagen 5, 6 dar, die Markier-Längsfäden und/oder Markier-Querfäden aufweisen. Konkret weisen die beiden Markier-Multiaxiallagen jeweils Markier-Längsfäden 8 und dünnere Längsfäden 9 auf. Die Markier-Längsfäden 8 und dünneren Längsfäden 9 alternieren hier erkennbar mit einem Wechsel von 1:1.

Die Querfäden 10 hingegen haben alle die gleiche Dicke. Es sei angemerkt, dass fertigungsbedingte Abweichungen zwischen Fäden, wie den Querfäden 10, natürlich nicht ausgeschlossen sind, auch wenn vorliegend davon gesprochen wird, dass diese die gleiche Dicke aufweisen. Sofern Toleranzen bezüglich der Dicken dieser Fäden 10 vorliegen, gilt aber, dass diese die Dickenunterschiede zwischen Markierfäden und dünneren Fäden deutlich unterschreiten, insbesondere um mindesten eine Größenordnung. Bezüglich aller Fäden gilt, dass fertigungsbedingte Toleranzen in einem gewissen Maße vorliegen können, was zu berücksichtigen ist, wenn vorliegend von gleichen Dicken gesprochen wird. Toleranzen von Fadendurchmessern liegen üblicherweise im Bereich von +/- 0,01 bis 0,02 mm.

Wie man in Figur 4 erkennt, haben sowohl die Markier-Längsfäden 8 als auch die dünneren Längsfäden 9 als auch die Querfäden 10 jeweils eine runde Querschnittsform, so dass die Dicke der Fäden dem Fadendurchmesser entspricht. Alle Fäden 8, 9, 10 der Markier-Multiaxiallagen 5, 6 des Trägers 2 der Textilbahn 1 sind ferner durch Monofilamente gegeben. Der Träger 2 ist mit anderen Worten rein monofil.

Der Durchmesser der Markier-Längsfäden 8 liegt bei der Ausführungsform gemäß Figur 4 bei 0,6 mm und der Durchmesser der dünneren Längsfäden 9 bei 0,3 mm. Die Dicke der Querfäden beträgt 0,4 mm. Diese Werte sind rein beispielhaft zu verstehen und können auch anders liegen. Bevorzugt ist die Dicke der Markier-Längsfäden 8 mindestens 1,5 Mal so groß wie die Dicke der dünneren Längsfäden 9.

Da die Multiaxiallagen Längsfäden 8, 9 zweier verschiedener Dicken aufweisen, können mittels dieser besonders gut Markierungen in Faserzementplatten bzw. Zellstofftafeln eingebracht werden, im Rahmen derer Herstellung die Textilbahn 1 zum Einsatz kommt. Entsprechend ist diese als Markierfilz 1 ausgebildet.

Es sei betont, dass es zum Erhalt von Markierungen, insbesondere in Faserzementplatten bzw. Zellstofftafeln, prinzipiell auch ausreichen würde, wenn nur eine der Multiaxiallagen 5, 6 als Markier-Multiaxiallage mit Markier-Längs- und/oder -Querfäden ausgebildet wäre, dann zweckmäßiger Weise die dem Produkt zuzuwendende bzw. zugewandte produktseitige Multiaxiallage 5. Weiter gilt, dass, auch wenn bei dem dargestellten Ausführungsbeispiel die beiden Multiaxiallagen 5, 6 des Trägers 2 gleich ausgebildet sind, dies keineswegs zwingend der Fall sein muss. Es können beispielsweise in Abweichung zu dem Beispiel aus den Figuren 1 und 2 auch zwei oder mehr unterschiedlich gestaltete Markier-Multiaxiallagen vorliegen.

Die Dicke der Multiaxiallagen 5, 6 kann beispielsweise im Bereich von 0,5 mm bis 2,0 mm, insbesondere 0,8 mm bis 1,6 mm, bevorzugt 1,0 mm bis 1,3 mm liegen.

Die Vliesauflagen 3, 4 sind zweckmäßiger Weise möglichst dünn ausgestaltet, damit die Markierfäden 8 ihre volle Wirkung optimal entfalten können. Es hat sich beispielsweise bewährt, wenn deren Dicke im Bereich von 0,1 mm bis 2,0 mm, bevorzugt 0,3 mm bis 1,0 mm liegt. Die produktseitige Vlieslage 3 weist ein Flächengewicht von 300 g/m² auf und die maschinenseitige Vlieslage 4 ein Flächengewicht von 180 g/m². Die Faserfeinheit liegt - bei beiden Vlieslagen 3, 4 - bei 44 dtex.

Die nebeneinander liegenden Teilbahnen 7 der Markier-Multiaxiallagen 5, 6 weisen, wie man in Figur 2 erkennt, gerade Längsränder 13 auf. Natürlich sind auch andere Längsrandformen möglich, etwa gezahnte, mäanderförmige oder gewellte Längsränder 13. Jeweils nebeneinander liegende Teilbahnen 7 sind im Bereich ihrer Längsränder 13 miteinander verbunden. Bei dem Beispiel gemäß Figur 4 gilt, dass die Teilbahnen 7 an ihren Bahnrändern, mit anderen Worten den Längsrändern 13, überstehende Fadenabschnitte 14 aufweisen, die überlappend ineinandergreifen. Über die überlappenden Fadenabschnitte 14 ist wenigstens ein, hier genau ein Verbindungsfaden gelegt und mit den Fadenabschnitten 14 verschweißt. Der Verbindungsfaden wird hier durch einen Markier-Längsfaden 8 gebildet, wobei dies beispielhaft zu verstehen ist. In der Figur 4 ebenfalls rein schematisch dargestellt ist eine Schweißeinrichtung 15, die über die überlappenden Fadenabschnitte 14 und den als Verbindungsfaden dienenden Markier-Längsfaden 8 verfahren wird und die Verschweißung erzielt. Bei dem gezeigten Beispiel handelt es sich um eine Laserschweißeinrichtung 15. Alternativ kann es sich z.B. auch um eine Ultraschallschweißeinrichtung handeln. Die hier gezeigte Verbindungsart und deren Herstellung ist auch in der EP 0 947 623 A1 beschrieben.

Die Figuren 5 und 6 zeigen alternative Ausführungsbeispiele von Markier-Multiaxiallagen. Dies ebenfalls nur rein schematisch und abschnittsweise. Alternativ dazu, dass die Textilbahn 1 aus Figur 1 einen Träger 2 mit Multiaxiallagen 5, 6 gemäß Figur 4 aufweist, kann sie auch Multiaxiallagen 5, 6 wie in den Figur 5 bzw. 6 dargestellt und im Folgenden beschrieben umfassen. Entsprechend gestaltete Textilbahnen 1 stellen - neben dem ersten Ausführungsbeispiel mit Multiaxiallagen 5, 6 nach Figur 4 - ein zweites und drittes Ausführungsbeispiel einer erfindungsgemäßen Textilbahn 1 dar.

Bei den Beispielen aus Figur 5 und 6 sind die Teilbahnen 7 und somit die Multiaxiallagen 5, 6, die sich aus diesen zusammensetzen, als Flach-Gewebe ausgebildet. Alle Fäden sind hier durch Monofilamente gegeben, so dass auch hier gilt, dass die Multiaxiallagen 5, 6 rein monofil ausgestaltet sind.

Bei dem Beispiel gemäß Figur 5 liegt eine Schuss-Körper 2-2 Gewebebindung vor. Die Steigungszahl beträgt 1.

Im Unterschied zu dem Beispiel aus Figur 4 sind hier keine Markier-Längsfäden und dünnere Längsfäden vorgesehen, sondern die Markierfäden erstrecken sich in Teilbahnquerrichtung TQ. Die gezeigte Multiaxiallage 5, 6 umfasst entsprechend Markier-Querfäden 16 (Markier-Schussfäden) einer größeren Dicke und dünnere Querfäden 17 (Standard-Schussfäden) einer im Vergleich dazu geringeren Dicke.

Ein weiterer Unterschied zu dem Beispiel aus Figur 4 besteht in den Querschnittsformen der Querfäden, konkret der dünneren Querfäden 17. Diese sind hier nicht als Fäden mit einem runden Querschnitt ausgebildet, sondern als Flachfäden mit einem rechteckigen Querschnitt. Deren Dicke beträgt 0,3 mm. Die Markier-Querfäden16 haben einen runden Querschnitt und einen Durchmesser von 0,8 mm.

Die Längsfäden 18 (Kettfäden) haben einen runden Querschnitt und weisen alle den gleichen Durchmesser von 0,5 mm auf.

Schließlich besteht ein Unterschied zum Beispiel aus Figur 4 in dem Wechsel von Markierfäden zu dünneren Fäden. Hier folgen, wie man erkennt, auf einen Markier-Querfaden 16 (Markier-Schussfäden) jeweils zwei dünnere Flach-Querfäden 17 (Standard-Schussfäden). Der Wechsel von Markierfäden zu dünneren Fäden beträgt somit 1:2.

Schließlich zeichnet sich das Beispiel auf Figur 5 durch eine andere Verbindungart benachbarter Teilbahnen 7 aus. Die Teilbahnen 7 sind auch nicht, wie in Figur 4, miteinander verschweißt, sondern miteinander vernäht, konkret, wie in der DE 20 2006 019 681 U1 beschrieben. Es gibt keine überlappenden Fäden, mit anderen Worten keine Überlappungsbereiche, sondern die Längsränder 13 stehen sich auf Stoß gegenüber und dort ist ein Füllfaden lose eingelegt, der durch einen Längsfaden 18 gebildet wird. Die Teilbahnen 7 sind über einen Nähfäden 19 oder Nähfäden 19 miteinander derart vernäht, dass der durch den Längsfaden 8 gegebene Füllfaden jeweils beidseitig von dem Nähfaden 19 bzw. den Nähfaden 19 eingeschlossen wird. Bei dem dargestellten Beispiel ist ein Nähfaden 19 vorgesehen, der im Zick-Zack-Stich genäht ist.

Alternativ oder zusätzlich dazu, dass benachbarte Teilbahnen 7 verschweißt bzw. vernäht sind, können diese z.B. auch verklebt sein.

Das Ausführungsbeispiel aus Figur 6 unterscheidet sich wiederum in einigen Aspekten. Auch hier gilt, dass die gezeigte Markier-Multiaxiallage als monofiles Flach-Gewebe ausgebildet ist, und zwar mit einer Gewebebindung der Art Schuss-Kreuz-Körper 2-2 entwickelt durch Teilen des Schussrapportes.

In Übereinstimmung mit dem Beispiel aus Figur 5 haben hier alle Längsfäden 20 (Kettfäden) einen runden Durchmesser und zeichnen sich durch den gleichen Durchmesser von 0,4 mm aus, was wiederum als rein beispielhafte Dicke zu verstehen ist.

Bezüglich der Querfäden 21-24 (Schussfäden) gilt dabei, dass solche zweier unterschiedlicher Querschnittsformen und zweier unterschiedlicher Dicken vorhanden sind. Konkret sind Markier-Querfäden 21, 23 mit einem runden Querschnitt, mit andern Worten Rund-Markier-Querfäden 21, 23 größeren Durchmessers sowie als Flachfäden mit rechteckigem Querschnitt ausgebildete dünnere Querfäden 22, 24, deren Dicke den Durchmesser der Rund-Markier-Querfäden 21, 23 unterschreitet, vorgesehen.

Der Durchmesser der Rund-Markier-Querfäden 21, 23 beträgt hier 0,6 mm und die Dicke der als Flachfäden ausgebildeten dünneren Querfäden 22, 24 0,3 mm.

Auch diese Werte sind beispielhaft und können anders liegen.

Wie man erkennt, folgt jeweils auf einen runden Markier-Querfaden 21, 23 ein als Flachfaden ausgebildeter dünner Querfaden 22, 24, bevor wieder ein runder Markier-Querfaden 21, 23 kommt usw.. Es liegt mit anderen Worten ein Schusswechsel von 1:1 von Markier- zu dünneren Fäden vor.

Umgekehrt können die Markier-Querfäden 21, 23 auch als Flachfäden mit größerer Dicke und die dünneren Querfäden 22, 24 als Rundfäden mit geringerem Durchmesser vorliegen.

Es sei angemerkt, dass in der rein schematischen, abschnittsweisen Figur 6 nur ein Ausschnitt einer Teilbahn 7 gezeigt und somit die Verbindungsart zwischen benachbarten Teilbahnen 7 nicht erkennbar ist. Die Verbindung kann hier beispielsweise genauso ausgestaltet sein, wie in Figur 4 oder Figur 5 dargestellt, also mit Überlappung verschweißt bzw. auf Stoß vernäht. Alternativ oder zusätzlich können benachbarte Teilbahnen 7 auch verklebt und/oder verschmolzen sein.

Die erfindungsgemäßen Textilbahnen 1 ermöglichen durch die Nutzung von Markierfäden 8, 16, 21, 23 die Erzeugung von besonders ausgeprägten und klaren Markierabdrücken in Faserzement-Platten bzw. Zellstofftafeln, was sich als besonders geeignet erwiesen hat. Da bei den erfindungsgemäßen Textilbahnen 1 eine oder mehrere Multiaxiallagen 5,6 für die Markierung genutzt werden, sind die in dem Faserzement bzw. dem Zellstoff resultierenden Markierungen nicht parallel zur Längs- und Querrichtung L, Q der Textilbahn 1 ausgerichtet, sondern zeichnen sich durch einen diagonalen Verlauf aus, was sich als ganz besonders geeignet erwiesen hat.

Die Figur 7 zeigt abschnittsweise einen Markierabdruck einer Faserzementplatte, die unter Nutzung einer als Markierfilz ausgebildeten erfindungsgemäßen Textilbahn 1 erhalten wurde.

Wie man erkennt, liegen deutlich konturierte Markierungen in Längs- und Querrichtung vor, die sich, aufgrund der Nutzung von Multiaxiallagen 5, 6, durch eine im Winkel zur Längs- und Querrichtung L, Q der verwendeten Textilbahn 1 - und der resultierenden Faserzementplatte bzw. der resultierenden Zellstofftafel - verlaufenden Orientierung erstrecken. Es werden Prägungen vordefinierter Dimensionen infolge Monofilamente unterschiedlicher Durchmesser bzw. Dicken erhalten.

Die Nutzung von Multiaxiallagen 5, 6 bietet dabei den weiteren großen Vorteil, dass die Dimensionsbeschränkungen konventionell hergestellter Textilbahnen, insbesondere Markier-Filze, auf einfache Weise überwunden werden können.

Die erfindungsgemäßen Textilbahnen 1 können sich dabei durch eine vergleichsweise offene Struktur, insbesondere Trägerstruktur auszeichnen, was deren Reinigung deutlich vereinfacht.

Schließlich hat sich gezeigt, dass aus Multiaxiallagen 5, 6 - selbst bei vergleichsweise offener Konfiguration - besonders stabile Träger 2 erhalten werden können, was in eine besonders lange Lebens- und Laufzeit erfindungsgemäßer Textilbahnen 1 resultiert.

Die Figuren 8 und 9 zeigen jeweils abschnittsweise Markierabdrücke von Faserzementplatten, die unter Nutzung konventioneller Textilbahnen erhalten wurden.

Wie man erkennt, können hier nur "unscharfe" Markierungen ohne klare Konturen erhalten werden, die im Falle von Figur 8 vorwiegend längs- sowie querausgereichtet und im Falle von Figur 9 vorwiegend längsausgerichtet sind, dies in beiden Fällen mit rechtwinkliger Orientierung zur Längs- bzw. Querrichtung L, Q. Es ergeben sich Prägungen ungleichmäßiger unregelmäßiger Dimensionen infolge einer charakteristisch unebenen Oberflächenstruktur verzwirnter Fäden gleicher Durchmesser.

Bei dem Beispiel gemäß Figur 8 kam ein konventioneller Gewebeträger zum Einsatz, der durch ein Zirkulargewebe aus Multifil-Zwirnen gegeben ist, konkret Multifil-Zwirne von 1.900 dtex in Längsrichtung L und Multifil-Zwirne von 1.000 dtex in Querrichtung Q. Bei der Gewebebindung handelt es sich um eine Art der Leinwandbindung.

Bei dem Beispiel gemäß Figur 9 wurde ein konventionell hergestellter Gewebeträger, ebenfalls ein Zirkulargewebe, aus Monofilen mit zusätzlichem Deckschuss-Zwirn (Monofil-Zwirne 16fach: 0,2 mmx 4 x 4) in Längsrichtung verwendet.

## Patentansprüche

1. Textilbahn (1), insbesondere Markierfilz, umfassend einen Träger (2) mit wenigstens zwei Multiaxiallagen (5, 6), die sich in einer Längsrichtung (L) und in einer quer zu der Längsrichtung (L) verlaufenden Querrichtung (Q) erstrecken, wobei die Multiaxiallagen (5, 6) in Querrichtung (Q) gesehen wenigstens teilweise aus mehreren, aneinander liegenden Teilbahnen (7) zusammengesetzt sind, wobei die Teilbahnen (7) sich in einer Teilbahnlängsrichtung (TL) erstreckende Längsfäden (8, 9, 18, 20) und sich quer dazu, in einer Teilbahnquerrichtung (TQ) erstreckende Querfäden (10, 16, 17, 21-24) umfassen, und die Längsfäden (8, 9, 18, 20) der Teilbahnen (7) der jeweiligen Multiaxiallage (5, 6) einen Winkel mit der Längsrichtung (L) der jeweiligen Multiaxiallage (5, 6) einschließen und die Querfäden (10, 16, 17, 21-24) der Teilbahnen (7) der jeweiligen Multiaxiallage (5, 6) einen Winkel mit der Querrichtung (Q) der jeweiligen Multiaxiallage (5, 6) einschließen, **dadurch gekennzeichnet, dass** für wenigstens eine Multiaxiallage (5, 6), als Markier-Multiaxiallage, gilt, dass ein Teil deren Längsfäden als Markier-Längsfäden eine größere Dicke aufweist, als weitere, den Markier-Längsfäden (8) insbesondere benachbarte, dünnere Längsfäden (9), und/oder dass ein Teil deren Querfäden als Markier-Querfäden (16, 21, 23) eine größere Dicke aufweist als weitere, den Markier-Querfäden (16, 21, 23) insbesondere benachbarte, dünnere Querfäden (17, 22, 24).

2. Textilbahn (1) nach Anspruch 1, **dadurch gekennzeichnet, dass** für zumindest einige, bevorzugt alle Markier-Längsfäden (8) gilt, dass das Verhältnis von deren Dicke zu der Dicke benachbarter dünnerer Längsfäden (9) im Bereich von 1,5:1 bis 6:1 liegt,
und/oder dass zumindest für einige, bevorzugt alle Markier-Querfäden (16, 21, 23) gilt, dass das Verhältnis von deren Dicke zu der Dicke benachbarter dünnerer Querfäden (17, 22, 24) im Bereich von 1,5:1 bis 6:1 liegt.

3. Textilbahn (1) nach Anspruch 1 oder 2, **dadurch gekennzeichnet, dass** zumindest für einige Markier-Längsfäden (8) gilt, dass deren Dicke im Bereich von 0,3 mm bis 1,2 mm, bevorzugt 0,4 mm bis 0,8 mm, besonders bevorzugt 0,4 mm bis 0,6 mm liegt,
und/oder dass zumindest für einige dünnere Längsfäden (9) gilt, dass deren Dicke im Bereich von 0,2 mm bis 0,9 mm, bevorzugt 0,3 mm bis 0,6 mm, besonders bevorzugt 0,3 mm bis 0,4 mm, liegt,
und/oder dass zumindest für einige Markier-Querfäden (16, 21, 23) gilt, dass deren Dicke im Bereich von 0,3 mm bis 1,2 mm, bevorzugt 0,4 mm bis 0,8 mm, besonders bevorzugt 0,4 mm bis 0,6 mm liegt,
und/oder dass zumindest für einige dünnere Querfäden (17, 22, 24) gilt, dass deren Dicke im Bereich von 0,2 mm bis 0,9 mm, bevorzugt 0,3 mm bis 0,6 mm, besonders bevorzugt 0,3 mm bis 0,4 mm, liegt.

4. Textilbahn (1) nach einem der vorhergehenden Ansprüche, **dadurch gekennzeichnet, dass** zumindest einige Längsfäden (8, 9, 18, 20) einen runden Querschnitt aufweisen, bevorzugt, wobei zumindest einige Markier-Längsfäden (8) und/oder zumindest einige dünnere Längsfäden (9) einen runden Querschnitt aufweisen,
und/oder dass zumindest einige Querfäden (10, 16, 17, 21-24) einen runden Querschnitt aufweisen, bevorzugt, wobei zumindest einige Markier-Querfäden (16, 21, 23) und/oder zumindest einige dünnere Querfäden (17, 22, 24) einen runden Querschnitt aufweisen.

5. Textilbahn nach einem der vorhergehenden Ansprüche, **dadurch gekennzeichnet, dass** zumindest einige Längsfäden (8, 9, 18, 20) als Flachfäden ausgebildet sind, bevorzugt, wobei zumindest einige Markier-Längsfäden (8) als Flachfäden ausgebildet sind,
und/oder dass zumindest einige Querfäden (10, 16, 17, 21-24) als Flachfäden ausgebildet sind, bevorzugt, wobei zumindest einige Markier-Querfäden (16, 21, 23) als Flachfäden ausgebildet sind, und/oder dass zumindest einige dünnere Querfäden (17, 22, 24) als Flachfäden ausgebildet sind.

6. Textilbahn (1) nach den Ansprüchen 4 und 5, **dadurch gekennzeichnet, dass** die oder wenigstens eine Markier-Multiaxiallage (5, 6) Markier-Längsfäden (8) mit einem runden Querschnitt und als Flachfäden ausgebildete dünnere Längsfäden (9) aufweist,
und/oder dass die oder wenigstens eine Markier-Multiaxiallage (5, 6) als Flachfäden ausgebildete Markier-Längsfäden (8) und dünnere Längsfäden (9) mit einem runden Querschnitt aufweist,
und/oder dass die oder wenigstens eine Markier-Multiaxiallage (5, 6) Markier-Querfäden (16, 21, 23) mit einem runden Querschnitt und als Flachfäden ausgebildete dünnere Querfäden (17, 22, 24) aufweist,
und/oder dass die oder wenigstens eine Markier-Multiaxiallage (5, 6) als Flachfäden ausgebildete Markier-Querfäden (16, 21, 23) und dünnere Querfäden (17, 22, 24) mit einem runden Querschnitt aufweist.

7. Textilbahn (1) nach einem der vorhergehenden Ansprüche, **dadurch gekennzeichnet, dass** für die oder wenigstens eine Markier-Multiaxiallage (5, 6) gilt, dass sich jeweils genau ein Markier-Längsfaden (8) und genau ein dünnerer Längsfaden (9) abwechseln,
oder dass sich jeweils genau ein Markier-Längsfaden (8) und mehrere nebeneinander liegende dünnerer Längsfaden (9) abwechseln,
und/oder dass sich jeweils genau ein Markier-Querfaden (16, 21, 23) und genau ein dünnerer Querfaden (17, 22, 24) abwechseln,
oder dass sich jeweils genau ein Markier-Querfaden (16, 21, 23) und mehrere nebeneinanderliegende dünnerer Querfäden (17, 22, 24) abwechseln.

8. Textilbahn (1) nach einem der vorhergehenden Ansprüche, **dadurch gekennzeichnet, dass** die Teilbahnen (7) der oder der jeweiligen Multiaxiallage (5, 6) als Gewebe oder Gewirke oder Fadengelege ausgebildet sind, und/oder dass zumindest einige, bevorzugt alle Längsfäden (8, 9, 18, 20) und/oder zumindest einige, bevorzugt alle Querfäden (10, 16, 17, 21-24) durch Monofilamente und/oder insbesondere mehrstufige Zwirne, insbesondere aus Monofilamenten, geben sind, insbesondere, wobei die oder wenigstens eine, bevorzugt alle Multiaxiallagen (5, 6) ausschließlich Monofilamente umfassen oder daraus bestehen.

9. Textilbahn (1) nach einem der vorhergehenden Ansprüche, **dadurch gekennzeichnet, dass** die Textilbahn (1) eine oder mehrere Vlieslagen (3, 4) umfasst, insbesondere, wobei die Vlieslage (3, 4) oder Vlieslagen (3, 4) mit dem Träger (2) verbunden, bevorzugt vernadelt sind, und/oder wobei die oder wenigstens eine Vlieslage (3, 4) eine Decklage der Textilbahn (1) bildet, und/oder wobei sich die oder wenigstens eine Vlieslage (3, 4) durch ein Flächengewicht im Bereich von 100 g/m² bis 1000 g/m², insbesondere 100 g/m² bis 400 g/m² oder 150 g/m² bis 600 g/m², bevorzugt 150 g/m² bis 400 g/m², besonders bevorzugt 150 g/m² bis 200 g/m² auszeichnet, und/oder wobei sich die oder wenigstens eine Vlieslage (3, 4) durch eine Faserfeinheit im Bereich von 6,7 dtex bis 100 dtex, insbesondere 22 dtex bis 100 dtex, bevorzugt 44 dtex bis 67 dtex auszeichnet.

10. Textilbahn (1) nach einem der vorhergehenden Ansprüche, **dadurch gekennzeichnet, dass** wenigstens eine, bevorzugt alle Multiaxiallagen (5, 6) durch Helix-artiges Wickeln wenigstens einer Basisteilbahn (11), deren Breite die Breite der Textilbahn (1) unterschreitet und deren Länge die Länge der Textilbahn (1) überschreitet, erhalten wurde.

11. Textilbahn (1) nach einem der vorhergehenden Ansprüche, **dadurch gekennzeichnet, dass** sich die Längsfäden (8, 9, 18, 20) der Teilbahnen (7) einer Multiaxiallage (5, 6) zumindest im Wesentlichen parallel zueinander erstrecken und/oder dass sich die Querfäden (10, 16, 17, 21-24) der Teilbahnen (7) einer Multiaxiallage (5, 6) zumindest im Wesentlichen parallel zueinander erstrecken.

12. Textilbahn (1) nach einem der vorhergehenden Ansprüche, **dadurch gekennzeichnet, dass** die Teilbahnen (7) gerade oder gezahnte oder mäanderförmige oder gewellte Längsränder (13) aufweisen, und/oder dass nebeneinanderliegende Teilbahnen (7) bevorzugt an ihren Längsrändern (13) miteinander verbunden, insbesondere miteinander vernäht und/oder miteinander verklebt und/oder miteinander verschmolzen und/oder miteinander verschweißt sind,
und/oder dass die Multiaxiallagen (5, 6) miteinander verbunden, insbesondere miteinander vernadelt sind.

13. Textilbahn (1) nach einem der vorhergehenden Ansprüche, **dadurch gekennzeichnet, dass** der Winkel (α), den die Längsfäden (8, 9, 18, 20) einer Multiaxiallage (5, 6) mit der Längsrichtung (L) dieser Multiaxiallage (5, 6) einschließen, mit dem Winkel (α'), den die Längsfäden (8, 9, 18, 20) der oder einer anderen Multiaxiallage (5, 6) mit der Längsrichtung (L) dieser anderen Multiaxiallage (5, 6) einschließen, betragsmäßig übereinstimmt, bevorzugt, wobei die beiden Winkel (α, α') gegensinnig sind,
und/oder dass für wenigstens eine Multiaxiallage (5, 6) gilt, dass der Winkel (α), den die Längsfäden (8, 9, 18, 20) der Multiaxiallage (5, 6) mit der Längsrichtung (L) der Multiaxiallage (5, 6) einschließt, im Bereich von 0,6° bis 10°, insbesondere im Bereich von 1,5° bis 5°, bevorzugt im Bereich von 1,8° bis 4° liegt.

14. Textilbahn (1) nach einem der vorhergehenden Ansprüche, **dadurch gekennzeichnet, dass** die Textilbahn (1) zwei aufeinanderliegende Markier-Multiaxiallagen (5, 6) umfasst, wobei die beiden aufeinanderliegenden Markier-Multiaxiallagen (5, 6) durch eine auf sich selbst abgelegte Endlosschlaufe gebildet werden, oder wobei die beiden aufeinanderliegenden Multiaxiallagen (5, 6) jeweils durch eine von zwei aufeinanderliegenden Endlosschlaufen gebildet werden.

15. Verwendung einer Textilbahn (1) nach einem der vorhergehenden Ansprüche als Markierfilz, insbesondere im Rahmen der Herstellung von Faserzement-Platten, bevorzugt Faserzement-Wellplatten, oder zur Zellstoffentwässerung.

## Claims

1. Textile web (1), in particular marking felt, comprising a carrier (2) with at least two multiaxial layers (5, 6) which extend in a longitudinal direction (L) and in a transverse direction (Q), the transverse direction (Q) extending transversely to the longitudinal direction (L), wherein the multiaxial layers (5, 6), viewed in the transverse direction (Q), are composed at least in part of several adjacent partial webs (7), wherein the partial webs (7) comprise longitudinal threads (8, 9, 18, 20) extending in a partial web longitudinal direction (TL) and transverse threads (10, 16, 17, 21-24) extending transversely thereto in a partial web transverse direction (TQ), and the longitudinal threads (8, 9, 18, 20) of the partial webs (7) of the respective multi-axial layer (5, 6) form an angle with the longitudinal direction (L) of the respective multi-axial layer (5, 6) and the transverse threads (10, 16, 17, 21-24) of the partial webs (7) of the respective multi-axial layer (5, 6) form an angle with the transverse direction (Q) of the respective multi-axial layer (5, 6), **characterized in that**, for at least one multi-axial layer (5, 6), as a marking multi-axial layer, it applies that some of its longitudinal threads as marking longitudinal threads have a greater thickness than other, thinner longitudinal threads (9) which in particular are adjacent to the marking longitudinal threads (8), and/or **in that** some of its transverse threads as marking transverse threads (16, 21, 23) have a greater thickness than other, thinner transverse threads (17, 22, 24) which in particular are adjacent to the marking transverse threads (16, 21, 23).

2. Textile web (1) according to claim 1, **characterized in that** for at least some, preferably all, of the marking longitudinal threads (8), the ratio of their thickness to the thickness of adjacent thinner longitudinal threads (9) is in the range of 1.5:1 to 6:1,
and/or that, for at least some, preferably all, of the transverse marking threads (16, 21, 23), the ratio of their thickness to the thickness of adjacent thinner transverse threads (17, 22, 24) is in the range of 1.5:1 to 6:1.

3. Textile web (1) according to claim 1 or 2, **characterized in that**
at least for some marking longitudinal threads (8) it applies that their thickness is in the range of 0.3 mm to 1.2 mm, preferably 0.4 mm to 0.8 mm, particularly preferably 0.4 mm to 0.6 mm,
and/or that at least for some thinner longitudinal threads (9) it applies that their thickness is in the range of 0.2 mm to 0.9 mm, preferably 0.3 mm to 0.6 mm, particularly preferably 0.3 mm to 0.4 mm,
and/or that at least for some marking transverse threads (16, 21, 23) it applies that their thickness is in the range of 0.3 mm to 1.2 mm, preferably 0.4 mm to 0.8 mm, particularly preferably 0.4 mm to 0.6 mm,
and/or that at least some thinner transverse threads (17, 22, 24) have a thickness in the range of 0.2 mm to 0.9 mm, preferably 0.3 mm to 0.6 mm, particularly preferably 0.3 mm to 0.4 mm.

4. Textile web (1) according to one of the preceding claims, **characterized in that** at least some longitudinal threads (8, 9, 18, 20) have a round cross-section, preferably at least some marking longitudinal threads (8) and/or at least some thinner longitudinal threads (9) have a round cross-section,
and/or **in that** at least some transverse threads (10, 16, 17, 21-24) have a round cross-section, preferably at least some marking transverse threads (16, 21, 23) and/or at least some thinner transverse threads (17, 22, 24) have a round cross-section.

5. Textile web according to one of the preceding claims, **characterized in that** at least some longitudinal threads (8, 9, 18, 20) are embodied as flat threads , preferably wherein at least some marking longitudinal threads (8) are embodied as flat threads,
and/or that at least some transverse threads (10, 16, 17, 21-24) are embodied as flat threads, preferably wherein at least some marking transverse threads (16, 21, 23) are embodied as flat threads, and/or that at least some thinner transverse threads (17, 22, 24) are embodied as flat threads.

6. Textile web (1) according to claims 4 and 5, **characterized in that** the or at least one marking multi-axial layer (5, 6) comprises marking longitudinal threads (8) with a round cross-section and thinner longitudinal threads (9) embodied as flat threads,
and/or **in that** the or at least one marking multi-axial layer (5, 6) comprises marking longitudinal threads (8) embodied as flat threads and thinner longitudinal threads (9) with a round cross-section,
and/or **in that** the or at least one marking multi-axial layer (5, 6) comprises marking transverse threads (16, 21, 23) with a round cross-section and thinner transverse threads (17, 22, 24) embodied as flat threads,
and/or **in that** the marking multi-axial layer (5, 6) comprises marking transverse threads (16, 21, 23) embodied as flat threads and thinner transverse threads (17, 22, 24) with a round cross-section.

7. Textile web (1) according to one of the preceding claims, **characterized in that** for the or at least one marking multi-axial layer (5, 6) it applies that exactly one marking longitudinal thread (8) and exactly one thinner longitudinal thread (9) alternate,
or that exactly one marking longitudinal thread (8) alternates with several adjacent thinner longitudinal threads (9),
and/or **in that** exactly one marking transverse thread (16, 21, 23) and exactly one thinner transverse thread (17, 22, 24) alternate,
or that exactly one marking transverse thread (16, 21, 23) and several adjacent thinner transverse threads (17, 22, 24) alternate.

8. Textile web (1) according to one of the preceding claims, **characterized in that** the partial webs (7) of the or the respective multi-axial layer (5, 6) are embodied as woven or knitted fabrics or laid scrims, and/or that at least some, preferably all longitudinal threads (8, 9, 18, 20) and/or at least some, preferably all transverse threads (10, 16, 17, 21-24) are monofilaments and/or twisted yarns, in particular multi-stage twisted yarns, preferably made of monofilaments, in particular, wherein the or at least one, preferably all multi-axial layers (5, 6) exclusively comprise monofilaments or exclusively consist of monofilaments.

9. Textile web (1) according to one of the preceding claims, **characterized in that** the textile web (1) comprises one or more nonwoven layers (3, 4), in particular, wherein the nonwoven layer (3, 4) or nonwoven layers (3, 4) are connected to the carrier (2), preferably by needling, and/or wherein the or at least one nonwoven layer (3, 4) forms a top layer of the textile web (1), and/or wherein the or at least one nonwoven layer (3, 4) has a surface weight in the range of 100 g/m² to 1000 g/m² in particular 100 g/m² to 400 g/m² or 150 g/m² to 600 g/m², preferably 150 g/m² to 400 g/m², particularly preferably 150 g/m² to 200 g/m², and/or wherein the or at least one nonwoven layer (3, 4) is **characterized by** a fiber fineness in the range from 6.7 dtex to 100 dtex, in particular 22 dtex to 100 dtex, preferably 44 dtex to 67 dtex.

10. Textile web (1) according to one of the preceding claims, **characterized in that** at least one, preferably all multi-axial layers (5, 6) are obtained by helical winding of at least one base partial web (11) whose width is less than the width of the textile web (1) and whose length exceeds the length of the textile web (1).

11. Textile web (1) according to one of the preceding claims, **characterized in that** the longitudinal threads (8, 9, 18, 20) of the partial webs (7) of a multi-axial layer (5, 6) extend at least substantially parallel to one another and/or that the transverse threads (10, 16, 17, 21-24) of the partial webs (7) of a multiaxial layer (5, 6) extend at least substantially parallel to one another.

12. Textile web (1) according to one of the preceding claims, **characterized in that** the partial webs (7) have straight or toothed or meandering or wavy longitudinal edges (13), and/or **in that** adjacent partial webs (7) are connected to one another preferably at their longitudinal edges (13), in particular sewn together and/or glued together and/or fused together and/or welded together, and/or **in that** the multi-axial layers (5, 6) are connected to one another, in particular are needle-punched together.

13. Textile web (1) according to one of the preceding claims, **characterized in that** the angle (α) the longitudinal threads (8, 9, 18, 20) of a multi-axial layer (5, 6) form with the longitudinal direction (L) of this multi-axial layer (5, 6) is equal to the angle (α ') that the longitudinal threads (8, 9, 18, 20) of another multiaxial layer (5, 6) form with the longitudinal direction (L) of this other multi-axial layer (5, 6), preferably with the two angles (α ,α ') being opposite,
and/or **in that** for at least one multi-axial layer (5, 6) it applies that the angle (α ) the longitudinal threads (8, 9, 18, 20) of the multi-axial layer (5, 6) form with the longitudinal direction (L) of the multi-axial layer (5, 6) is in the range from 0.6° to 10°, in particular in the range from 1.5° to 5°, preferably in the range from 1.8° to 4°.

14. Textile web (1) according to one of the preceding claims, **characterized in that** the textile web (1) comprises two marking multi-axial layers (5, 6) lying on top of each other, wherein the two marking multi-axial layers (5, 6) lying on top of each other are formed by an endless loop being laid on itself, or wherein the two multi-axial layers (5, 6) lying on top of each other (5, 6) are each formed by one of two superimposed endless loops.

15. Use of a textile web (1) according to one of the preceding claims as a marking felt, in particular in the manufacture of fiber cement panels, preferably corrugated fiber cement panels, or for pulp dewatering.

## Revendications

1. Bande textile (1), en particulier feutre de marquage, comprenant un support (2) avec au moins deux couches multiaxiales (5, 6) qui s'étendent dans une direction longitudinale (L) et dans une direction transversale (Q) perpendiculaire à la direction longitudinale (L), les couches multiaxiales (5, 6) étant composées, vues dans la direction transversale (Q), au moins en partie de plusieurs bandes partielles (7) adjacentes, les bandes partielles (7) comportant des fils longitudinaux (8, 9, 18, 20) s'étendant dans une direction longitudinale de bande partielle (TL) et des fils transversaux (10, 16, 17, 21-24) s'étendant transversalement à celles-ci, et les fils longitudinaux (8, 9, 18, 20) des bandes partielles (7) de la couche multiaxiale respective (5, 6) forment un angle avec la direction longitudinale (L) de la couche multiaxiale respective (5, 6) et les fils transversaux (10, 16, 17, 21-24) des bandes partielles (7) de la couche multiaxiale respective (5, 6) forment un angle avec la direction transversale (Q) de la couche multiaxiale respective (5, 6), **caractérisé en ce que**, pour au moins une couche multiaxiale (5, 6), en tant que couche multiaxiale de marquage, une partie de ses fils longitudinaux, en tant que fils longitudinaux de marquage, présente une épaisseur supérieure à celle d'autres fils longitudinaux (9) plus minces, en particulier adjacents aux fils longitudinaux de marquage (8), et/ou qu'une partie de ses fils transversaux, en tant que fils transversaux de marquage (16, 21, 23), présente une épaisseur supérieure à celle d'autres fils transversaux plus fins (17, 22, 24), en particulier adjacents aux fils transversaux de marquage (16, 21, 23).

2. Bande textile (1) selon la revendication 1, **caractérisée en ce que**, pour au moins certains, de préférence tous les fils longitudinaux de marquage (8), le rapport entre leur épaisseur et l'épaisseur des fils longitudinaux plus fins (9) adjacents est compris entre 1,5:1 et 6:1,
et/ou qu'au moins pour certains, de préférence tous les fils transversaux de marquage (16, 21, 23), le rapport entre leur épaisseur et l'épaisseur des fils transversaux plus fins adjacents (17, 22, 24) est compris entre 1,5:1 et 6:1.

3. Bande textile (1) selon la revendication 1 ou 2, **caractérisée en ce que**
au moins pour certains fils longitudinaux de marquage (8), leur épaisseur est comprise entre 0,3 mm et 1,2 mm, de préférence entre 0,4 mm et 0,8 mm, de préférence entre 0,4 mm et 0,6 mm,
et/ou que, au moins pour certains fils longitudinaux plus fins (9), leur épaisseur est comprise entre 0,2 mm et 0,9 mm, de préférence entre 0,3 mm et 0,6 mm, de manière particulièrement préférée entre 0,3 mm et 0,4 mm,
et/ou qu'au moins pour certains fils transversaux de marquage (16, 21, 23), leur épaisseur est comprise entre 0,3 mm et 1,2 mm, de préférence entre 0,4 mm et 0,8 mm, de manière particulièrement préférée entre 0,4 mm et 0,6 mm, et/ou qu'au moins pour certains fils transversaux plus fins (17, 22, 24), leur épaisseur est comprise entre 0,2 mm et 0,9 mm, de préférence entre 0,3 mm et 0,6 mm, de manière particulièrement préférée entre 0,3 mm et 0,4 mm.

4. Bande textile (1) selon l'une des revendications précédentes, **caractérisée en ce qu'**au moins certains fils longitudinaux (8, 9, 18, 20) présentent une section transversale ronde, de préférence **en ce qu'**au moins certains fils longitudinaux de marquage (8) et/ou au moins certains fils longitudinaux plus fins (9) présentent une section transversale ronde,
et/ou **en ce qu'**au moins certains fils transversaux (10, 16, 17, 21-24) présentent une section transversale ronde, de préférence au moins certains fils transversaux de marquage (16, 21, 23) et/ou au moins certains fils transversaux plus fins (17, 22, 24) présentant une section transversale ronde.

5. Bande textile selon l'une des revendications précédentes, **caractérisée en ce qu'**au moins certains fils longitudinaux (8, 9, 18, 20) sont réalisés sous forme de fils plats, de préférence, au moins certains fils longitudinaux de marquage (8) étant réalisés sous forme de fils plats.
et/ou qu'au moins certains fils transversaux (10, 16, 17, 21-24) sont réalisés sous forme de fils plats, de préférence au moins quelques fils transversaux de marquage (16, 21, 23) étant réalisés sous forme de fils plats, et/ou **en ce qu'**au moins quelques fils transversaux plus fins (17, 22, 24) sont réalisés sous forme de fils plats.

6. Bande textile (1) selon les revendications 4 et 5, **caractérisée en ce que** la ou au moins une couche multiaxiale de marquage (5, 6) comporte des fils longitudinaux de marquage (8) de section transversale ronde et des fils longitudinaux plus fins (9) réalisés sous forme de fils plats,
et/ou **en ce que** la ou au moins une couche multiaxiale de marquage (5, 6) comporte des fils longitudinaux de marquage (8) réalisés sous forme de fils plats et des fils longitudinaux plus fins (9) de section transversale ronde,
et/ou **en ce que** la ou au moins une couche multiaxiale de marquage (5, 6) comporte des fils transversaux de marquage (16, 21, 23) de section transversale ronde et des fils transversaux plus fins (17, 22, 24) réalisés sous forme de fils plats,
et/ou **en ce que** la ou au moins une couche multiaxiale de marquage (5, 6) comporte des fils transversaux de marquage (16, 21, 23) réalisés sous forme de fils plats et des fils transversaux plus fins (17, 22, 24) de section transversale ronde.

7. Bande textile (1) selon l'une des revendications précédentes, **caractérisée en ce que**, pour la ou au moins une couche multiaxiale de marquage (5, 6), un fil longitudinal de marquage (8) et un fil longitudinal plus fin (9) s'alternent exactement,
ou qu'un fil longitudinal de marquage (8) et plusieurs fils longitudinaux plus fins (9) juxtaposés alternent,
et/ou qu'exactement un fil transversal de marquage (16, 21, 23) et exactement un fil transversal plus fin (17, 22, 24) alternent,
ou qu'un seul fil transversal de marquage (16, 21, 23) et plusieurs fils transversaux plus fins (17, 22, 24) juxtaposés alternent.

8. Bande textile (1) selon l'une des revendications précédentes, **caractérisée en ce que** les bandes partielles (7) de la ou des couches multiaxiales respectives (5, 6) sont réalisées sous forme de tissu ou de tricot ou de nappe de fils, et/ou **en ce qu'**au moins certains, de préférence tous les fils longitudinaux (8, 9, 18, 20) et/ou au moins certains, de préférence tous les fils transversaux (10, 16, 17, 21-24) sont constitués de monofilaments et/ou en particulier de fils retordus à plusieurs niveaux, en particulier à partir de monofilaments, en particulier la ou les couches multiaxiales (5, 6) comprenant exclusivement des monofilaments ou étant constituées de ceux-ci.

9. Bande textile (1) selon l'une des revendications précédentes, **caractérisée en ce que** la bande textile (1) comprend une ou plusieurs couches non tissées (3, 4), en particulier la ou les couches non tissées (3, 4) étant reliées au support (2), de préférence par aiguilletage, et/ou la ou au moins une couche non tissée (3, 4) forme une couche de recouvrement de la bande textile (1), et/ou dans laquelle la ou au moins une couche non tissée (3, 4) se **caractérise par** un grammage compris entre 100 g/m² et 1000 g/m2, en particulier 100 g/m² à 400 g/m² ou de 150 g/m² à 600 g/m², de préférence de 150 g/m² à 400 g/m², de manière particulièrement préférée de 150 g/m² à 200 g/m², et/ou dans lequel la ou au moins une couche non tissée (3, 4) se **caractérise par** une finesse de fibre comprise entre 6,7 dtex et 100 dtex, en particulier entre 22 dtex et 100 dtex, de préférence entre 44 dtex et 67 dtex.

10. Bande textile (1) selon l'une des revendications précédentes, **caractérisée en ce qu'**au moins une, de préférence toutes les couches multiaxiales (5, 6) ont été obtenues par enroulement hélicoïdal d'au moins une bande de base (11) dont la largeur est inférieure à la largeur de la bande textile (1) et dont la longueur est supérieure à la longueur de la bande textile (1).

11. Bande textile (1) selon l'une des revendications précédentes, **caractérisée en ce que** les fils longitudinaux (8, 9, 18, 20) des bandes partielles (7) d'une couche multiaxiale (5, 6) s'étendent au moins essentiellement parallèlement les uns aux autres et/ou **en ce que** les fils transversaux (10, 16, 17, 21-24) des bandes partielles (7) d'une couche multiaxiale (5, 6) s'étendent au moins essentiellement parallèlement les uns aux autres.

12. Bande textile (1) selon l'une des revendications précédentes, **caractérisée en ce que** les bandes partielles (7) présentent des bords longitudinaux (13) droits ou dentelés ou sinueux ou ondulés, et/ou **en ce que** les bandes partielles (7) juxtaposées sont de préférence reliées entre elles au niveau de leurs bords longitudinaux (13), en particulier cousues entre elles et/ou collées entre elles et/ou fusionnées entre elles et/ou soudées entre elles,
et/ou **en ce que** les couches multiaxiales (5, 6) sont reliées entre elles, en particulier aiguilletées entre elles.

13. Bande textile (1) selon l'une des revendications précédentes, **caractérisée en ce que** l'angle (α ) que forment les fils longitudinaux (8, 9, 18, 20) d'une couche multiaxiale (5, 6) avec la direction longitudinale (L) de cette couche multiaxiale (5, 6), est égal à l'angle (α ') que forment les fils longitudinaux (8, 9, 18, 20) de la ou d'une autre couche multiaxiale (5, 6) avec la direction longitudinale (L) de cette autre couche multiaxiale (5, 6), de préférence les deux angles (α ,α ') étant opposés,
et/ou qu'il est possible d'appliquer à au moins une position multiaxiale (5, 6) que l'angle (α ) que forment les fils longitudinaux (8, 9, 18, 20) de la couche multiaxiale (5, 6) avec la direction longitudinale (L) de la couche multiaxiale (5, 6) est comprise entre 0,6° et 10°, en particulier entre 1,5° et 5°, de préférence entre 1,8° et 4°.

14. Bande textile (1) selon l'une des revendications précédentes, **caractérisée en ce que** la bande textile (1) comprend deux couches multiaxiales de marquage (5, 6) superposées, les deux couches multiaxiales de marquage (5, 6) superposées étant formées par une boucle sans fin déposée sur elle-même, ou les deux couches multiaxiales (5, 6) sont formées chacune par l'une de deux boucles sans fin superposées.

15. Utilisation d'une bande textile (1) selon l'une des revendications précédentes comme feutre de marquage, en particulier dans le cadre de la fabrication de plaques en fibrociment, de préférence de plaques ondulées en fibrociment, ou pour la déshydratation de la cellulose.
